# EUROPÄISCHE PATENTSCHRIFT

(11) **EP 0 191 304 B1**
(45) Veröffentlichungstag und Bekanntmachung des Hinweises auf die Patenterteilung: **05.04.1989**
(21) Anmeldenummer: 86100396.0
(22) Anmeldetag: 14.01.1986
(51) Int. Cl.: A47K 3/22

(54) **Duschwand**
Shower screen
Paroi pour douches

(30) Priorität: 15.02.1985 DE 3505219
(43) Veröffentlichungstag der Anmeldung: 20.08.1986
(73) Patentinhaber: Reichel, Günter, 35252 Dautphetal (DE)
(72) Erfinder: Reichel, Günter, 35252 Dautphetal (DE)
(74) Vertreter: Olbricht, Karl Heinrich, Dipl.-Phys.

(56) Entgegenhaltungen:
- EP-A- 0 102 270
- DE-A- 2 912 126
- FR-A- 2 280 777
- FR-A- 2 502 678

## Beschreibung

Die Erfindung betrifft eine Duschwand gemäß dem Oberbegriff von Anspruch 1.

Herkömmliche Duschtrennwände, z. B. wie in den DE-A-2856171 und 3306 429 offenbart, bestehen aus mehreren Platten-Türsegmenten, die jeweils an benachbarten Vertikalrändern gelenkig miteinander verbunden sind. Allgemein ist ein endseitiges Türsegment außen an einer Wandbefestigungsschiene angelenkt, und bevorzugt fluchten die Türsegmente der Duschwand im geschlossenen Zustand. Bei manchen Konstruktionen öffnen sich die Türsegmente harmonikaartig nach innen, wozu besondere Gelenk-Ausbildungen und Abdicht-Elemente vorgesehen sein können.

Die DE-A-2 912 126 beschreibt eine Badewannen- oder Duschwannen-Abtrennung mit einer dreiteiligen Schiebetür ohne Faltmöglichkeit. Die einzelnen Elemente der Tür sind in parallelen Führungsschienen hin und her verschieblich, und zwar in beiden Richtungen. Selbst in voll zur Seite geschobenem Zustand aller drei Türfelder ist die freie Öffnung auf rund 60 % der Gesamtbreite beschränkt ; bei den tatsächlichen Maßen üblicher Duschwannen von z. B. 80 cm Breite macht die verbleibende Behinderung viel aus.

Eine in der FR-A-2 502 678 offenbarte Duschkabine hat eine einflächige Tür, die sich mittels einer Schwenkmechanik an eine Seitenwand schieben läßt. Mindestens eine Hochkante der Tür muß dabei gleitgeführt sein ; unten und oben ist ein gewöhnliches Drehgelenk an einem in einer Ecke angelenkten Arm angeordnet. Daran hängt die Tür derart, daß wahlweise ihre linke oder ihre rechte Hochkante zu der Ecke hin bewegt werden kann. Eine andere Offnungs- oder Schließrichtung ist nicht möglich.

Bei einem Wannenaufsatz gemäß der EP-A-0102270 ist in einem einseitig angelenkten Türfeld ein verschiebliches zweites Türfeld untergebracht. Dieser zweiteilige Aufbau erlaubt gleichfalls nur stets ein und dieselbe Öffnungs- und Schließrichtung.

Eine in der FR-A-2 280 777 dargestellte Trennwand hat einen Winkelrahmen mit zwei Führungsbahnen, in denen zwei Türfelder einzeln oder zusammen verschiebbar sind, und zwar auch im Eckbereich. Diese zweiflügelige Anordnung gibt jedoch keinerlei Hinweis darauf, wie man eine ähnliche freie Seitenbewegung auch mit drei aneinander angelenkten Türelementen verwirklichen könnte.

Aus DE-U-7 908 685 geht eine Dusch-Trennwand mit wenigstens drei Segmenten hervor, die im geschlossenen Zustand miteinander fluchten. Ein äußeres Segment ist an einem vertikalen festen Rahmenteil angelenkt ; die nächste kann dazu parallel eingeschoben werden, worauf ein V-förmiges Einklappen in die Duschkabine hinein möglich ist. Die feste Anlenkung erlaubt jedoch weder eine Verschiebung des Gelenks noch des äußeren Segments. Vielmehr läßt sich lediglich ein Segmentpaar in einer Richtung verschieben und erst dann falten. Das Gelenk muß nämlich jedesmal bis zur Endstellung gefahren werden, sonst wäre eine Schwenkbewegung nicht möglich bzw. würde das Gelenk durch die Tür-Hebelwirkung zerstört. Trotz verhältnismäßig großen Aufwandes bleibt diese Trennwand auf feste Anlenkung an einem Seitenpfosten beschränkt.

Eine Drei-Elemente-Trennwand für Dusch- oder Badewannen nach DE-U-7 318 559 weist eine Teleskopführung für die unteren und oberen Rahmenteile auf. Eine Festlegung, beispielsweise durch Scharnier-Anlenkung, ist an einer Seite unerläßlich. Das mittlere Türelement ist lediglich einsinnig zu dem einen äußeren Türsegment verschiebbar, aber nicht zu dem anderen äußeren Türsegment hin.

Bei der Anbringung von Duschwänden kann es jedoch vorkommen, daß die örtlich gegebenen Verhältnisse die Montage eines Türgelenks zwar an bestimmter Seite erfordern, für den tatsächlichen Gebrauch aber vielleicht das Öffnen und Schließen in Gegenrichtung viel besser wäre. Oft ist es nicht möglich, den Wünschen des Benutzers bzw. der Benutzer ausreichend Rechnung zu tragen. Daher ist ein Bedürfnis an einer Konstruktion festzustellen, die sich an verschiedene Einsatzbedingungen anpassen läßt. Es ist ein wichtiges Ziel der Erfindung, eine Duschwand der eingangs angegebenen Art mit möglichst wirtschaftlichen Mitteln so zu verbessern, daß Montage und Bedienung von der Richtung des Offnens und Schließens unabhängig sind. Insbesondere bezweckt die Erfindung eine Vereinfachung der Handhabung für alle Benutzer.

Das Prinzip der Lösung dieser Aufgabe bildet den kennzeichnenden Teil von Anspruch 1. Ausgestaltungen sind Gegenstand der Ansprüche 2 bis 19.

Indem die drei Türsegmente zwischen den seitlichen Begrenzungen nach beiden Seiten hin verschieblich und einfaltbar angeordnet sind, ergeben sich für die Aufstellung und den Gebrauch bedeutsame Vorteile. In jedem Falle entfällt die Notwendigkeit einer Gelenkverbindung eines äußeren Türsegments mit einer seitlichen Begrenzung, z. B. einer vertikalen Befestigungsschiene üblicher Art. Dies bringt nicht nur eine Kostenersparnis, sondern vor allem eine große Bedienungserleichterung mit sich.

Die Erfindung geht beträchtlich über den Stand der Technik hinaus, wobei vor allem die Nachteile zweiflügeliger Trennwände überwunden werden. Solche Konstruktionen benötigen im Inneren der Duschkabinen zuviel Platz für die Türen ; der ohnehin knappe Raum ist zudem meist auch durch mauerseitig vorstehende Wandarmaturen beengt. Ferner bringt die Anordnung eines dritten Flügels große Konstruktive Probleme mit sich, zu deren Lösung Trennwände mit gerader SegmentAnzahl keine Anregung bieten können. Auf überraschend einfache Weise gestattet es die Erfindung, erstmalig für dreiteilige Faltwände die Offnung beidseitig vorzunehmen, einerlei ob der Benutzer sich vorn/außen oder hinten/innen befindet. Dabei ist der Platzbedarf im Inneren der Duschkabine gering und die Bewegungsfreiheit entsprechend groß.

Gemäß Anspruch 2 ist das mittlere Türsegment gegenüber den beiden äußeren Türsegmenten nach vorn bzw. außen versetzt. Die Erfindung gibt also die Forderung nach einer im geschlossenen Zustand in sich fluchtenden Duschwand auf, was zu beträchtlicher Konstruktions-Vereinfachung führt. Weil das mittlere Türsegment breiter ist, eignet es sich zusätzlich für dekorative Effekte. .Es kann beispielsweise ein anderes Dekor als die Seitenteile, einen Spiegel o. dgl. aufnehmen. Außerdem ist der breitere Rahmen des mittleren Türsegments ein besonders geeignetes Bauteil für die mechanischen Verbindungselemente.

In den Ansprüchen 3 bis 8 sind Einzelheiten einer Öffner-Mechanik am mittleren Türsegment angegeben. Laut Anspruch 3 ist an dem Drehgelenk ein mittels des Schiebe-Drehgelenks betätigbarer Öffner vorhanden. Wird also ein äußeres Türsegment verschoben, so erfolgt der Übergang aus der Schließstellung unter Betätigung des Öffners, welcher das Einfalten am mittleren Türsegment freigibt. Er kann gemäß Anspruch 4 als zweiarmiger Hebel ausgebildet sein, wobei unterschiedlich lange Hebelarme und Gleitflächen nach den Ansprüchen 5 bis 7 besondere Funktionen für die Betätigung, aber auch für den Ruhezustand haben. Laut Anspruch 8 kann ein in die Führungsnut ragender Arm zugleich Begrenzungsanschlag für das zugehörige äußere Türsegment sein.

Gleitführung und Schwenk-Halterung der Türsegmente sind in den Ansprüchen 9 bis 12 präzisiert. Hierzu gehören VerschluBelemente, namentlich Magnetleisten, wie man sie z. B. gemäß DE-U-80 29 984 nur am Duscheinstieg eingesetzt hat. Sie werden erfindungsgemäß beidseitig verwendet und ersetzen auch die Gelenk-Abdichtung der herkömmlichen Anschlagverbindung an einem Seitenpfosten oder einer Befestigungsschiene. Wichtig ist vor allem auch, daß die untere Führungsschiene, an der die Türsegmente mittels Gleitrollen geführt sind, gänzlich frei von Öffnungen, Schlitzen, Rillen o. dgl. ist, was nicht nur die Störanfälligkeit der Führung beseitigt, sondern auch die Pflege außerordentlich erleichtert.

Die den seitlichen Begrenzungen zugeordneten Hochkanten der Duschwand sind laut Anspruch 13 mit Griffen bzw. Griffleisten versehen, an welche gemäß Anspruch 14 innen jeweils eine weitere Griffleiste angelenkt sein kann. Einrastbare Einlagen nach Anspruch 15 erlauben eine glatt-runde Form, die auch dekorative Gestaltungen züläßt. Dank Andruck einer Rippe gemäß Anspruch 16 kann die Verrastung elastisch-kraftschlüssig erfolgen.

Die in Anspruch 17 angegebene Konstruktion sieht einen dem Drehgelenk gegenüber am mittleren Türsegment angeordneten Anschlagkörper vor, der bei Heranbewegung einer Anlauf- oder Keilfläche des mit dem Schiebe-Drehgelenk versehenen äußeren Türsegments das mittlere Türsegment zur Seite drückt und dieses damit aufschwenkt.

Das Schließen wird unterstützt durch eine Rastvorrichtung laut Anspruch 18, wodurch die äußeren Türsegmente bei der Schließbewegung leicht angehoben werden und in der Schließstellung einrasten. Ein unsymmetrischer Doppelkeil, der mit einer Nase am Profilrahmen zusammenwirkt, ist hierfür besonders vorteilhaft.

Ein pfostenfreier Eckeinstieg läßt sich sehr einfach verwirklichen, indem gemäß Anspruch 19 an eine erste Duschwand eine weitere gleichartige Duschwand im Winkel angesetzt wird.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen :
Fig. 1 eine schematisierte Schrägansicht einer erfindungsgemäßen Duschwand,
Fig. 2 eine noch stärker schematisierte Draufsicht auf eine Duschwand nach der Erfindung,
Fig. 3 vier schematisierte Draufsichten mit einer Duschwand nach der Erfindung in verschiedenen Gebrauchsstellungen,
Fig. 4 eine konstruktive Draufsicht auf die Gelenkanordnung einer geschlossenen Duschwand nach der Erfindung,
Fig. 4a eine Teil-Seitenansicht einer Rastvorrichtung,
Fig. 5 eine Teil-Draufsicht ähnlich Fig. 4 einer Öffnungs-Phase,
Fig. 6 eine kombinierte Schnittansicht einer Türsegment-Aufhängung,
Fig. 6a eine Teil-Draufsicht auf die Türsegment-Aufhängung von Fig. 6 und
Fig. 7 eine Schnittansicht durch eine seitliche Begrenzung sowie eine Griffleiste mit Abdichtelementen.

Eine insgesamt mit 10 bezeichnete Duschwand ist in Fig. 1 für sich dargestellt, d. h. ohne Wandanschluß. Sie kann auf einer Bade- oder Duschwanne u. dgl. angebracht sein. Ein Profilrahmen 12 besitzt eine obere Führungsschiene 14 sowie eine untere Führungsschiene 14' und seitliche Begrenzungen 16, die als Pfosten oder Befestigungsschienen ausgebildet sein können. Es sind drei Türsegmente oder Flügel 18, 20, 22 vorgesehen, die jeweils ein Transparentfeld 24 und ein Rahmenprofil 26 aufweisen.

Wie die schematisierte Draufsicht in Fig. 2 erkennen läßt, ist das mittlere Türsegment 20 bei geschlossener Duschwand 10 weiter vorn bzw. außen als die beiden seitlichen bzw. äußeren Türsegmente 18, 22. Letztere haben an der den Begrenzungen 16 zugewandten Seite jeweils Griffe bzw. Griffteisten 58. Das linke Türsegment 18 ist mittels eines Schiebe-Drehgelenks 28 mit dem mittleren Türsegment und dieses mittels eines Drehgelenks 30 mit dem rechten Türsegment verbunden. Diese Gelenkanordnung ermöglicht eine Schiebe-Faltbewegung, für die ein Zwischenzustand in Fig. 1 veranschaulicht ist.

Fig. 3 zeigt eine typische Benutzungsweise. Im Teilbild A öffnet ein schematisch dargestellter Benutzer M die Duschwand 10, indem er mit der rechten Hand den rechten Griff 58 erfaßt und das rechte Türsegment 22 in Richtung R nach links schiebt. Dabei gleitet das Schiebe-Drehgelenk 28 am mittleren Türsegment 20 entlang, das sich zugleich mit den beiden seitlichen Türsegmenten 18, 22 einfaltet. Teilbild B zeigt den Zustand, in dem die Duschwand 10 ganz nach links geschoben und eingefaltet ist. Der Benutzer M kann bequem in die Duschwanne einsteigen und die Wand 10 von innen verschließen (Teilbild C). Wie Teilbild D veranschaulicht, kann die Wand 10 in Gegenrichtung G geöffnet werden, wobei der Benutzer M (wiederum mit der rechten Hand) am von außen gesehen linken Griff 58 anfaßt und durch Verschieben des linken Türsegments 18 den Öffnungsvorgang einleitet. In diesem Falle würde die voll geöffnete Duschwand 10 genauso zusammengefaltet sein, wie im Teilbild B gezeigt, jedoch an der gegenüberliegenden Seite.

Weil die Duschwand 10 nach jeder Seite geöffnet und geschlossen werden kann, spielt die Betätigungsrichtung erstmals keine Rolle mehr. Oben wurde die Benutzung durch einen typischen Rechtshänder erläutert. Ebenso ist es möglich, die Öffnung in Richtung G und die Schließung in Richtung R vorzunehmen, was z. B. ein Linkshänder automatisch tum könnte. Zu keinem Zeitpunkt ist für irgendeinen Benutzer M vorgegeben, in welcher Richtung er die Duschwand 10 betätigen will, ob er sich nun in einer Kabine oder vor ihr befindet. In jedem Falle steht auch während des Faltens der Türe innen großer Raum zur Verfügung, da sich die Gelenkanordnung 28/30 jeweils in das letzte Raumdrittel bewegt, so daß dem Benutzer M reichliche Bewegungsfreiheit gewährleistet ist.

Aufbau und Wirkungsweise der Gelenkanordnung sind in Fig. 4 und 5 im einzelnen veranschaulicht. Dabei sind die drei Türsegmente 18, 20, 22 für die Zwecke der Darstellung verkürzt. Man erkennt, daß das Schiebe-Drehgelenk 28 einen Arm 74 mit einem Druckstück 54 hat, das in einer Führungsnut 36 im oberen Rahmenprofil 26 des mittleren Türsegments 20 gleitet. In einem Freiraum 38 (Fig. 6) dieses Profils befindet sich ein Öffner 40, der mit einem Lager 46 in gewissem Winkelbereich schwenkbar gelagert ist. Der Öffner 40 hat zwei unterschiedlich lange Hebelarme 42, 48, die in stumpfem Winkel zueinander stehen. Am kürzeren Hebelarm 42 ist ein Gleitnocken 44 vorgesehen, an dem das Druckstück 54 des Schiebe-Drehgelenks 28 zur Betätigung angreift. Das Ende des längeren Hebelarms 48 liegt an einem Gelenkkopf 50 des Drehgelenks 30 an, mit dem das rechte Türsegment 22 am mittleren Türsegment 20 angelenkt ist. Der Gelenkkopf 50 hat eine senkrecht verlaufende, zur Führungsnut 36 schräg stehende Gleitfläche 52, deren eines Ende in eine Einlaufkurve 72 übergeht.

Die Funktion der Anordnung wird im folgenden ausgehend von der geschlossenen Duschwand nach Fig. 4 erläutert. Beim Aufschieben des linken Türsegments 18 nach rechts in Pfeilrichtung I fährt das Schiebe-Drehgelenk 28 in der Führungsnut 36 im Rahmenprofil 26 des mittleren Türsegments 20 vor. Sobald es an den Gleitnocken 44 des Öffners 40 gelangt, drückt der Arm 74 mit dem Druckstück 54 den kürzeren Hebelarm 42 in den Freiraum 38 des Rahmenprofils 26 zurück. Hierdurch schwenkt der Öffner 40 um das Lager 46 in Pfeilrichtung 111 und sein längerer Hebelarm 48 drückt in Pfeilrichtung IV auf die Gleitfläche 52 am Gelenkkopf 50 des Drehgelenks 30. Dann knicken die Türsegmente 20 und 22 aus der parallelen Stellung (180°) in Pfeilrichtung 11 und V (Fig. 5), auf z. B. 140° einwärts, wobei das Ende des längeren Hebelarms 48 an der Einlaufkurve 72 der Gleitfläche 52 anliegt. Durch Weiterschieben des linken Türsegments 18 fährt das Schiebe-Drehgelenk 28 ungehindert bis zur Öffnungs-Endstellung neben das Drehgelenk 30, so daß alle drei Türflügel 18, 20, 22 nebeneinander eingefaltet sind, während der Öffner 40 in seine Ausgangsstellung zurückgeht. Dessen längerer Hebelarm 48 erstreckt sich im verdeckten Freiraumbereich 38 des Rahmenprofils 26 so weit nach rechts, daß der Arm 74 des Schiebe-Drehgelenks 28 bei größtmöglicher Öffnung nicht hinter den Öffner 40 fahren kann. Eine Fehlfunktion ist dadurch ausgeschlossen.

Wird die Türe von rechts betätigt, so verläuft der Öffnungsvorgang in gleicher Weise, wobei die Relativbewegungen der einzelnen Teile zueinander dieselben sind.

Beim Schließen der Duschwand 10 bewegt das Schiebe-Drehgelenk 28 den Öffner 40 vorübergehend in die Öffnungsstellung, während nämlich das Druckstück 54 wieder am Gleitnocken 44 vorbeigeht. Indem jedoch die Auseinanderbewegung der Türsegmente den Winkel zwischen den Türsegmenten 20 und 22 streckt, also der Parallelstellung (180°) nähert, drückt die Gleitfläche 52 den längeren Hebelarm 48 einwärts, so daß der Öffner 40 in seine Ausgangsstellung zurückschwenkt.

Das Schließen erfordert nur geringen Kraftaufwand. Eine Rastvorrichtung 82 (Fig. 4a) unterstützt den Übergang in die Schließstellung. Hierzu kann am Rahmenprofil 26 der äußeren Türsegmente 18, 22 griffseitig zumindest unten oder oben eine Nase 84 vorgesehen sein, die mit einem Doppelkeil 86 an der betreffenden Führungsschiene 14 bzw. 14' zusammenwirkt. Dieser hat vorteilhaft eine flachere Schräge 88 und eine steilere Schräge 90. Bei der Schließbewegung läuft eine unten angeordnete Nase 84 auf der flachen Schräge 88 auf und fällt entlang der steilen Schräge 90 ein. Dadurch wird das zugehörige Türsegment 18 bzw. 22 geringfügig angehoben und abgesenkt. Der letztere Vorgang dient zur sanften Verrastung der Duschwand 10 in ihrer Schließstellung.

Weitere Einzelheiten des Aufbaues gehen aus Fig. 4, 6 und 6a hervor. Die obere Führungsschiene 14 hat Laufrillen 34, auf bzw. in denen die Gleitelemente beweglich sind, welche die Türsegmente 18, 20, 22 tragen. Hierzu ist jeweils ein Tragkörper 62 mit einem Klemmteil 64 am Rahmenprofil 26 des betreffenden Türsegments befestigt. Der Tragkörper 62 haltert eine Laufrolle 66, die sich auf einer Rille 34 abstützt und im Hohlraum 32 bewegt. Die Rahmenprofile 26 der seitlichen Türsegmente 18, 22 sind mit einem Spritzschutz 70 versehen, der das Rahmenprofil 26 des mittleren Türsegments 20 überragt und als abgekantetes Blech ausgebildet sein kann. Endseitig, d. h. den seitlichen Begrenzungen 16 zugewandt, haben die äußeren Türsegmente 18, 22 jeweils eine Griffleiste 58. Diese ist über ein Griffgelenk 68 mit einer inneren Griffleiste 58' verbunden, die ihrerseits am Rahmenprofil 26 des betreffenden Türsegments angebracht ist. Während die Laufrollen 66 das Gewicht der Türsegmente tragen und deren Verschiebung in der oberen Führungsschiene 14 ermöglichen, gestatten die Griffgelenke 68 das Einfalten der äußeren Türsegmente 18, 22. Außen, an oder nahe den Hochkanten 56, haben diese äußeren Türsegmente 18, 22 jeweils Magnetleisten 60 (Fig. 7), die mit entsprechenden Magnetleisten in der seitlichen Begrenzung 16 zusammenwirken. Durch die Formgebung der Griffleisten 58 ist ferner sichergestellt, daß an den Hochkanten 56 ein Spritzwasserschutz besteht.

Man entnimmt der Fig. 7, daß das Profil der Griffleisten 58 senkrecht verlaufende Stufen bzw. Schultern 78, 78' aufweist. An diesen kann sich eine Griff-Einlage 76 abstützen, deren innerer oder Bodenteil an einer Rippe 80 unter elastischer Spannung anliegt. Solche Griff-Einlagen 76 sind austauschbar; je nach Farb- und Formgebung bzw. Oberflächenbeschaffenheit können daher die verschiedensten dekorativen Effekte durch Verwendung entsprechender Griff-Einlagen 76 erzielt werden.

Allgemein zeichnet sich die erfindungsgemäße Duschwand 10 durch große Pflegeleichtigkeit aus. Es gibt keine verdeckten Ecken oder Rillen, und an der unteren Führungsschiene 14', die als geschlossene Leiste ausgebildet ist und keinerlei Öffnungen oder Schlitze hat, ist eine Gleitrollenführung vorgesehen. Herkömmlich notwendige innere Führungselemente bzw. -nuten mit Halteteilen (Klapp-Profilen) oder innere Führungsstangen bzw. Halteprofile sind daher entbehrlich.

Ein besonderer Vorteil der Konstruktion nach der Erfindung besteht darin, daß ein und dieselben Türsegmente 18, 20, 22 auch in einem engeren Rahmen 12 verwendet werden können. Ist es z. B. erforderlich, die seitlichen Begrenzungen 16 mit geringerer lichter Weite anzuordnen, als das der voll ausgezogenen Duschwand 10 entsprechen würde, so können an den senkrechten Pfosten oder Befestigungsschienen geeignete Ausgleichsstücke angebracht werden. Der Bewegungsablauf der Türsegmente 18, 20, 22 wird davon nicht beeinflußt.

### Legende PA 455 EP

M Benutzer R Richtung
r Rahmenstärke G Gegenrichtung
I bis V Pfeilrichtungen
10 Duschwand
12 Profilrahmen
14 obere } Führungsschiene
14' untere í
16 seitl. Begrenzungen/Pfosten
18 linkes
20 mittleres Türsegment (Flügel)
22 rechtes)
24 Transparentfeld
26 Rahmen (profil)
28 Schiebe-Drehgelenk
30 Drehgelenk
32 Hohlraum
34 Laufrille
36 Führungsnut
38 Freiraum
40 Öffner
42 kürzerer Hebelarm
44 Gleitnocken
46 Lager
48 längerer Hebelarm
50 Gelenkkopf
52 Gleitfläche
54 Druckstück
56 Hochkanten
58.58' Griff (leisten)
60 Magnetleisten
62 Tragkörper
64 Klemmteil
66 Laufrolle
68 Griffgelenk
70 Spritzschutz
72 Einlaufkurve
74 Arm
76 Griff-Einlage
78, 78' Stufen/Schultern
80 Rippe
82 Rastvorrichtung
84 Nase
86 Doppelkeil
88 flache(re) Schräge
90 steile(re) Schräge

## Patentansprüche

1. Duschwand (10) mit einem Leichtmetall-Profilrahmen (12), der seitlich senkrechte Begrenzungen (16), insbesondere Pfosten, sowie oben und unten waagrechte Führungsschienen (14, 14') hat, mit drei beweglichen Türsegmenten (18, 20, 22), die jeweils ein umrahmtes Transparentfeld (24) aufweisen und untereinander mittels Gelenken (28, 30) einfaltbar verbunden sind, und mit Abdichtelementen (56, 60, 70 usw.) am Profilrahmen sowie an den Türsegmenten, dadurch gekennzeichnet, daß die drei Türsegmente (18, 20, 22) zwischen den seitlichen Begrenzungen (16) nach beiden Seiten hin verschieblich und einfaltbar angeordnet sind, indem das mittlere Türsegment (20) mit dem einen äußeren Türsegment (z. B. 22) mittels eines Drehgelenks (30) und mit dem anderen äußeren Türsegment (18) mittels eines Schiebe-Drehgelenks (28) verbunden ist, und daß das mittlere Türsegment (20) im oberen Rahmenprofil (26) eine Führungsnut (36) für das Schiebe-Drehgelenk (28) aufweist.

2. Duschwand nach Anspruch 1, dadurch gekennzeichnet, daß das mittlere Türsegment (20) in bzw. an den Führungsschienen (14, 14') nach vorn bzw. außen versetzt und um Rahmenstärke (r) breiter als die links und rechts anschließenden, nach hinten bzw. innen versetzt geführten äußeren Türsegmente (18, 22) ist.

3. Duschwand nach Anspruch 1 oder 2, dadurch gekennzeichnet, daß an dem Drehgelenk (30) ein mittels des Schiebe-Drehgelenks (28) betätigbarer Öffner (40) vorhanden ist.

4. Duschwand nach Anspruch 3, dadurch gekennzeichnet, daß der Öffner (40) als zweiarmiger Hebel ausgebildet und neben der Führungsnut (36) in einem Freiraum (38) im oberen Rahmenprofil (26) des mittleren Türsegments (20) gelagert ist.

5. Duschwand nach Anspruch 3 oder 4, dadurch gekennzeichnet, daß der Öffner (40) durch Vorbeilauf des Schiebe-Drehgelenks (28) verschwenkbar ist und daß sein längerer, dem Drehgelenk (30) benachbarter Hebelarm (48) an einer Gleitfläche (52) dieses Gelenks (30) angreift, die der Vorderseite des mittleren Türsegments (20) zugewandt ist.

6. Duschwand nach wenigstens einem der Ansprüche 1 bis 5, dadurch gekennzeichnet, daß das Drehgelenk (30) einen Gelenkkopf (50) aufweist, an dem die Gleitfläche (52) als senkrecht verlaufende Schräge mit Einlaufkurve (72) ausgebildet ist.

7. Duschwand nach einem der Ansprüche 4 bis 6, dadurch gekennzeichnet, daß der Öffner (40) an seinem kürzeren, Von dem Drehgelenk (30) abgewandten Hebelarm (42) einen Gleitnocken (44) hat, an dem ein Druckstück (54) des Schiebe-Drehgelenks (28) bei dessen Vorbeilauf zur Anlage kommt.

8. Duschwand nach wenigstens einem der Ansprüche 1 bis 7, dadurch gekennzeichnet, daß das Schiebe-Drehgelenk (28) einen in die Führungsnut (36) ragenden Arm (74) aufweist, der zugleich einen Anschlag für das angelenkte Rahmenprofil (26) des zugehörigen äußeren Türsegments (18) bildet.

9. Duschwand nach wenigstens einem der Ansprüche 1 bis 8, dadurch gekennzeichnet, daß die Türsegmente (18, 20, 22) jeweils nahe zumindest einer Ecke Gleitelemente (66) aufweisen, mit denen sie an oder in den oberen Führungsschienen (14) verschieblich geführt sind.

10. Duschwand nach wenigstens einem der Ansprüche 1 bis 9, dadurch gekennzeichnet, daß die Türsegmente (18, 20, 22) mittels an der unteren Führungsschiene (14') laufenden Gleitrollen geführt sind und daß die untere Führungsschiene (14') geschlossen ausgebildet, also frei von Öffnungen oder Schlitzen ist.

11. Duschwand nach Anspruch 9 oder 10, dadurch gekennzeichnet, daß die Türsegmente (18, 20, 22) in einem Hohlraum (32) der oberen Führungsschiene (14) mit an Tragkörpern (62) gehalterten kugelgelagerten Rollen (66) geführt sind, und daß die Tragkörper (62) jeweils in einem Rahmenprofil (26) oder einem Profilteil befestigt sind, insbesondere mit Schnapp- oder Klemmsitz.

12. Duschwand nach wenigstens einem der Ansprüche 1 bis 11, dadurch gekennzeichnet, daß die seitlichen Begrenzungen (16) und die ihnen benachbarten Türsegment-Hochkanten (56) mit Verschlußelementen versehen sind, insbesondere mit Magnetleisten (60).

13. Duschwand nach wenigstens einem der Ansprüche 1 bis 12, dadurch gekennzeichnet, daß die den seitlichen Begrenzungen (16) benachbarten Türsegment-Hochkanten (56) jeweils wenigstens einen Griff oder eine Griffleiste (58, 58') haben.

14. Duschwand nach Anspruch 13, dadurch gekennzeichnet, daß am Kopf und Fuß des oder jedes Griffes (58) ein Griffgelenk (68) für eine mit dem zugeordneten äußeren Türsegment (18, 22) verbundene Griffleiste (58') vorhanden ist.

15. Duschwand nach Anspruch 13 oder 14, dadurch gekennzeichnet, daß die bzw. jede Griffleiste (58) außen einwärtsgewölbt und mit vertikalen Schultern (78, 78') versehen ist, hinter denen eine Griff-Einlage (76) einrastbar ist.

16. Duschwand nach Anspruch 15, dadurch gekennzeichnet, daß zwischen den Schultern (78, 78') eine Rippe (80) vorhanden ist, an der die Griff-Einlage (76) unter Spannung anliegt.

17. Duschwand nach wenigstens einem der Ansprüche 1 bis 3, dadurch gekennzeichnet, daß am mittleren Türsegment (20) oben ein Öffner (40) in Form eines Anschlagkörpers nahe derjenigen Vertikalkante angebracht ist, die dem das Schiebe-Drehgelenk (28) aufweisenden äußeren Türsegment (18) benachbart ist, dessen oberes Rahmenprofil (26) nahe der Griffleiste (58) eine dem Anschlagkörper zugeordnete Anlauf- oder Keilfläche aufweist.

18. Duschwand nach wenigstens einem der Ansprüche 1 bis 17, dadurch gekennzeichnet, daß am Rahmenprofil (26) der äußeren Türsegmente (18, 22) griffseitig wenigstens unten oder oben eine Rastvorrichtung (82) angeordnet ist, insbesondere eine zur Schließstellung hin auf einem Doppelkeil (86) auflaufende und einfallende Nase (84).

19. Duschwand nach wenigstens einem der Ansprüche 1 bis 18, dadurch gekennzeichnet, daß im Winkel zu ihr zwecks Bildung eines pfostenfreien Eckeinstiegs eine weitere gleichartige Duschwand (10) angeordnet ist.

## Claims

1. Partition (10) for showers, including a light metal profile frame (12) having vertical side stops (16), especially uprights, as well as horizontal top and bottom guide rails (14, 14'), including three shiftable door panels (18, 20, 22) each of which has a framed translucent area (24) and which are interarticulated so as to be foldable, and further including sealing components (56, 60, 70, etc.) at the profile frame and at the door panels, wherein the three door panels (18, 20, 22) are arranged to be shiftable and foldable between the vertical side stops (16) to either side thereof, the middle door panel (20) being connected to one outer door panel (e. g. 22) by an articulation (30) and to the other outer door panel (18) by a slidable articulation (28), and wherein the middle door panel (20) comprises in its upper frame profile (26) a guiding groove (36) for the slidable articulation (28).

2. Partition according to claim 1, wherein the middle door panel (20) is, in or at the guide rails (14, 14'), salient relative to the front or exterior and is wider, by frame thickness (r), than the outer door panels (18, 22) which join to the left and right and are guided offset to the rear or interior.

3. Partition according to claim 1 or 2, wherein the articulation (30) includes an opener (40) adapted to be operated by means of the slidable articulation (28).

4. Partition according to claim 3, wherein the opener (40) is a two-arm lever and is supported, adjacent the guiding groove (36), in a free space (38) in the upper frame profile (26) of the middle door panel (20).

5. Partition according to claim 3 or 4, wherein the opener (40) is pivotable by the slidable articulation passing by and includes, adjacent the articulation (30), a longer lever arm (48) engaging a slide face (52) thereof which points toward the front of the middle door panel (20).

6. Partition according to any one of claims 1 to 5, wherein the articulation (30) includes a joint crown (50) bearing the slide face (52) which is a vertical slope having a run-in contour (72).

7. Partition according to any one of claims 4 to 6, wherein the opener (40) includes, opposite the articulation (30), a shorter lever arm (42) with a tappet (44) adapted to be engaged by a plunger (54) of the slidable articulation (28) as the latter passes by.

8. Partition according to any one of claims 1 to 7, wherein the slidable articulation (28) comprises an arm (74) that projects into the guiding groove (36) and also forms a stop to the articulated frame profile (26) of the associated outer door panel (18).

9. Partition according to any one of claims 1 to 8, wherein the three door panels (18, 20, 22) comprise, near at least one corner, sliding components (66) for guiding them along or in the top guide rails (14).

10. Partition according to any one of claims 1 to 9, wherein the three door panels (18, 20, 22) are guided by slide-rollers engaging the bottom guide rail (14') and wherein the latter is of closed shape, i. e. devoid of apertures or slots.

11. Partition according to claim 9 or 10, wherein the three door panels (18, 20, 22) are supported by rollers (66) borne by holding members (62) in a free space (32) of the top guide rail (14) and wherein each holding member (62) is attached to a frame profile (26) or to a profile portion, especially by snap or clamp action.

12. Partition according to any one of claims 1 to 11, wherein the side stops (16) and the vertical panel edges (56) adjacent them are provided with sealing means, in particular with magnetic strips (60).

13. Partition according to any one of claims 1 to 12, wherein each of the side panels (18, 22) includes, at their vertical edges (56) adjacent the side posts (16), at least one handle or a handle ledge (58, 58').

14. Partition according to claim 13, wherein a handle articulation (68) for a handle ledge (58') connected to the associated outer door panel (18, 22) is provided at the top and bottom of the or each handle (58).

15. Partition according to claim 13 or 14, wherein the or each handle ledge (58) is concave outwardly and includes vertical shoulders (78, 78') behind which a handle inset (76) is adapted to snap.

16. Partition according to claim 15, wherein there is, between the shoulders (78, 78'), a rib (80) positively engaged by the handle inset (76).

17. Partition according to any one of claims 1 to 3, wherein a stop-shaped opener (40) is mounted to the middle door panel (20) adjacent that vertical edge thereof which adjoins the outer door panel (18) comprising the slidable articulation (28) and wherein the upper frame profile (26) of said outer panel includes, near the handle ledge (58), a ramp or wedge lace associated to the stop-shaped opener.

18. Partition according to any one of claims 1 to 17, wherein the frame profile (26) of the outer door panels (18, 22) includes, either on top or at the bottom near their handle ledges, a snap-in device (82), in particular a dog (84) arranged to glide towards the closed position onto a double gib (86) acting as a detent.

19. Partition according to any one of claims 1 to 18, wherein at an angle thereto, a second partition (10) identical to the primary one is provided to form a shower cubicle with an entry free of posts.

## Revendications

1. Paroi pour douches (1) avec un châssis en profilés de métal léger, qui présente des limitations latérales (16), en particulier des poteaux, ainsi que des rails de guidage (14, 14'), avec trois segments de porte mobiles (18, 20, 22), dont chacun présente un panneau transparent encadré (24) et qui sont reliés par des articulations (28, 30) de façon à être pliables, et avec des éléments d'étanchéité (56, 60, 70 etc.) disposés au châssis en profilés ainsi qu'aux segments de porte, caractérisée en ce que les trois segments de porte (18, 20, 22) sont disposés entre les limitations latérales (16) de façon à être déplaçables des deux côtés et pliables, le segment de porte central (20) étant relié à l'un des segments extérieurs (par ex. 22) par une articulation à charnière (30) et à l'autre segment de porte extérieur (18) par une articulation à charnière glissante (28), et en ce que le segment de porte central (20) présente, dans le profilé de châssis supérieur (26), une rainure de guidage (36) pour l'articulation à charnière glissante (28).

2. Paroi pour douches suivant la revendication 1, caractérisée en ce que le segment de porte central (20) est disposé en déport en avant resp. vers l'extérieur dans resp. aux rails de guidage (14, 14') et en ce qu'il est plus large par l'épaisseur du châssis (r) que les segments de porte extérieurs (18, 22) adjacent à gauche et à droite et disposés en déport en arrière resp. vers l'intérieur.

3. Paroi pour douches suivant la revendication 2, caractérisée en ce que, à l'articulation à charnière (30) il est disposé un dispositif d'ouverture (40) à- actionner par l'articulation à charnière glissante (28).

4. Paroi pour douches suivant la revendication 3, caractérisée en ce que le dispositif d'ouverture (40) est réalisé sous forme d'un levier à deux bras et en ce qu'il est logé à côté de la rainure de guidage (36) dans un espace libre (38) disposé au profilé de châssis supérieur (26) du segment de porte central (20).

5. Paroi pour douches suivant la revendication 3 ou 4, caractérisée en ce que le dispositif d'ouverture (40) peut être pivoté par le passage de l'articulation à charnière glissante (28) et en ce que son bras de levier plus long adjacent à l'articulation à charnière (30) s'attaque à une surface de glissement (52) de ladite articulation (30), laquelle est orientée vers le devant du segment de porte central (20).

6. Paroi pour douches suivant au moins une des revendications 1 à 5, caractérisée en ce que l'articulation à charnière (30) présente une tête d'articulation (50), où la surface de glissement (52) est réalisée sous forme d'un chanfrein à disposition perpendiculaire avec courbe d'entrée (72).

7. Paroi pour douches suivant une des revendications 4 à 6, caractérisée en ce que le dispositif d'ouverture (40) possède, à son bras de levier plus court (42) opposé à l'articulation à charnière (30) une came de glissement (44), où vient s'appuyer un membre de pression (54) de l'articulation à charnière glissante (28) lors du passage de celle-ci.

8. Paroi pour douches suivant au moins une des revendications 1 à 7, caractérisée en ce que l'articulation à charnière glissante (28) présente un bras (74) entrant dans la rainure de guidage (36), lequel forme en même temps une butée pour le profilé de châssis articulé (26) du segment de porte extérieur correspondant (18).

9. Paroi pour douches suivant une des revendications 1 à 8, caractérisée en ce que les segments de porte (18, 20, 22) présentent des éléments de glissement (66) prévus au moins près d'un angle, par lesquels ils sont disposés de façon à être déplaçables aux resp. dans les rails de guidage supérieurs (14).

10. Paroi pour douches suivant une des revendications 1 à 9, caractérisée en ce que les segments de portes (18, 20, 22) sont guidés à l'aide de roulettes de glissement roulant au rail de guidage inférieur (14') et en ce que le rail de guidage inférieur (14') est réalisé à forme fermée, c.-à-d. sans ouvertures ou fentes.

11. Paroi pour douches suivant la revendication 9 ou 10, caractérisée en ce que les segments de porte (18, 20, 22) sont guidés dans une cavité (32) du rail de guidage supérieur (14) avec des roulettes (66) montés sur roulement à billes et supportés à des éléments porteurs (62) et en ce que les éléments porteurs (62) sont fixés dans un profilé de châssis (26) ou dans une partie de profilé, en particulier à enclenchement ou à serrage.

12. Paroi pour douches suivant au moins une des revendications 1 à 11, caractérisée en ce que les limitations latérales (16) et les chants des segments de porte adjacents (56) sont munis d'éléments de fermeture, en particulier de listels magnétiques (60).

13. Paroi pour douches suivant au moins une des revendications 1 à 12, caractérisée en ce que les chants des segments de porte (56) adjacents aux limitations latérales (16) présentent au moins une poignée ou un listel à poignée (58, 58').

14. Paroi pour douches suivant la revendication 13, caractérisée en ce que à la tête et au pied de la ou de chaque poignée (58) il est prévu une articulation à poignée (68) pour un listel à poignée (58') relié au segment de porte correspondant (18, 22).

15. Paroi pour douches suivant la revendication 13 ou 14, caractérisée en ce que le resp. chaque listel à poignée (58) est incurvé à l'extérieur et muni d'épaulements verticaux (78, 78'), derrière lesquels une cale à poignée (76) peut s'engager.

16. Paroi pour douches suivant la revendication 15, caractérisée en ce que, entre les épaulements (78, 78') il est prévu une nervure (80), où la cale à poignée (76) s'appuie sous tension.

17. Paroi pour douches suivant au moins une des revendications 1 à 3, caractérisée en ce que, en haut du segment de porte central (20), il est prévu un dispositif d'ouverture (40) sous forme d'un corps de butée près du bord vertical adjacent au segment de porte extérieur (18) présentant l'articulation à charnière glissante (28), dont le profilé de châssis supérieur (26) présente, près du listel à poignée (58), une surface à claveau ou à coin orientée vers le corps de butée.

18. Paroi pour douches suivant au moins une des revendications 1 à 17, caractérisée en ce que, au profilé de châssis (26) des segments de porte extérieurs (18, 22), il est disposé, du côté de la poignée, au moins en bas ou en haut, un dispositif d'arrêt (82), en particulier un nez (84) ascendant et s'engageant, vers la position de fermeture, sur une clavette double (86).

19. Paroi pour douches suivant au moins une des revendications 1 à 18, caractérisée en ce que, en position angulaire par rapport à elle, il est disposé une autre paroi pour douches (10) afin d'assurer une entrée d'angle exempte de poteaux.
